# EUROPÄISCHE PATENTSCHRIFT

(11) **EP 0 835 978 B1**
(45) Veröffentlichungstag und Bekanntmachung des Hinweises auf die Patenterteilung: **16.11.2005**
(21) Anmeldenummer: 97115303.6
(22) Anmeldetag: 04.09.1997
(51) Int. Cl.: E06B 3/96

(54) **Rahmen für Fenster, Türen, Fassaden oder dergl.**
Frame for windows, doors, façades or the like
Cadre pour fenêtres, portes, façades ou des choses pareilles

(30) Priorität: 08.10.1996 DE 19641312
(43) Veröffentlichungstag der Anmeldung: 15.04.1998
(73) Patentinhaber: NORSK HYDRO ASA, 0257 Oslo 2 (NO)
(72) Erfinder: Schulz, Harald, Dr., 86381 Krumbach (DE); Settele, Helmut, 89269 Vöhringen (DE)
(74) Vertreter: Dziewior, Joachim

(56) Entgegenhaltungen:
- EP-A- 0 722 034
- DE-A- 4 303 877
- DE-U- 6 807 264
- DE-U- 8 017 645

## Beschreibung

Die Erfindung betrifft einen Rahmen für Fenster, Türen, Fassaden oder dergleichen, mit vorzugsweise aus Metall bestehenden Hohlprofilen sowie mit einem in die Hohlprofile greifenden Verbindungselement, insbesondere einem Eckverbinder, wobei das Verbindungselement für jedes der Hohlprofile wenigstens einen von der Rahmenaußenseite zur Rahmeninnenseite hin sich erstreckenden Kanal für einen zwischen das Verbindungselement und das Hohlprofil einzubringenden Kleber aufweist, wozu im Hohlprofil an der Rahmenaußenseite eine an den Kanal anschließende Einspritzöffnung für den Kleber vorgesehen ist, und wobei der Kanal in jedem der Schenkel des Verbindungselements in Form einer sich innerhalb und quer zur Längsrichtung des Schenkels erstreckenden, an der Rahmeninnenseite mündenden Einspritzbohrung ausgebildet ist, die im Bereich der Einspritzöffnung senkrecht zur Längsrichtung des Hohlprofils ausgerichtet ist und zur Einspritzöffnung fluchtet.

Aus der EP 0 722 034 ist ein Fertigungsverfahren zur Herstellung von Rahmen für Fenster, Türen, Fassaden und dergleichen bekannt. Dazu ist vorgesehen, daß der Kleber bei der Montage der Rahmen bereits mit in die Rahmenteile eingebracht wird. Der Kleber befindet sich bei der Montage - in gekapselter Form - in einer Aufnahmeaussparung am Verbindungselement, so daß weder bei der Montage noch bei der anschließenden Verklebung Lösungsmittel - jedenfalls in nennenswertem Maße - frei werden, noch direkte Hautkontakte mit dem Kleber auftreten können. Es ist auch kein Öffnen irgendwelcher Umhüllungen erforderlich, die anschließend als Abfallprodukt zu entsorgen wären.

Die Größe der Aufnahmeaussparung ist so bemessen, daß für die nach der mechanischen Verbindung der Teile miteinander vorzunehmende Verklebung eine vorherbestimmbare und als ausreichend ermittelte Klebermenge zum Einsatz kommt.

Bei der Verklebung wird der in der Aufnahmeaussparung angeordnete Kleber mittels eines Auspreßteils in den Spalt zwischen dem Hohlprofil und dem Verbindungselement gedrückt, wobei dieser Spalt der mechanischen Stabilität wegen natürlich sehr schmal und in Bereichen, in denen sich die verklebenden Teile unmittelbar aneinander anliegen, überhaupt nicht vorhanden ist. Der Fluß des Klebers beim Auspressen ist somit einigermaßen unbestimmt und folgt dem geringsten Widerstand, kann also unter Umständen auch in Hohlräume gehen oder in Bereiche, in denen eine Verklebung nicht vorgesehen war. Darüber hinaus steht die - vergleichsweise große - Fläche der Aufnahmeaussparung für die Verklebung nicht zur Verfügung, da sich hierin das nicht fest mit dem Hohlprofil verbundene Auspreßteil befindet.

Bei einer aus der DE 43 03 877 bekannten Eckverbindung von auf Gehrung geschnittenen Hohlprofilen ist jeweils ein Kanal auf der Flankenfläche des Eckverbinders vorgesehen. Der Kanal erstreckt sich dabei unterhalb der Gehrungsfuge und mündet an der Rahmenaußenseite an einen Verteilungskanal, der eine Verbindung zwischen den beiden an den Flankenflächen vorgesehenen Kanäle schafft. Dieser Verteilungskanal befindet sich in der Rahmenecke und wird von einer Abflachung des Eckverbinders gebildet. In diesen Verteilungskanal mündet im übrigen die Einspritzöffnung. Im Bereich der Flankenflächen sind darüberhinaus Abstandsstücke vorgesehen, die zwischen dem Eckverbinder und den Innenflächen der Hohlprofile Spalträume zur Aufnahme des Klebers bilden. Die Verklebung erfolgt daher an den Flankenflächen des Rahmens, wodurch die Gefahr besteht, daß Kleber aus der Gehrungsfuge nach außen austreten kann und damit zu einer Verschmutzung an den Sichtflächen des Rahmens führt. Darüberhinaus ist es notwendig, weitere Bohrungen in die Hohlprofile einzubringen, um die zur Verklebung zusätzlich erforderliche mechanische Verbindung zwischen dem Eckverbinder und den Hohlprofilen herstellen zu können.

Der Erfindung liegt die Aufgabe zugrunde, einen Rahmen der eingangs genannten Art so zu verbessern, daß das Einbringen des Klebers an die innere Gegenfläche des Rahmens bei einfacher Zugänglichkeit von außen möglich ist und dabei dünne Kleberschichten zur Gewährleistung größerer Adhäsionskräfte erreicht werden.

Diese Aufgabe wird nach der Erfindung dadurch gelöst, daß die Einspritzöffnung gemeinsam mit der Einspritzbohrung einen als Hülse ausgebildeten Verbindungsbolzen aufnimmt und die Einspritzbohrung in zur Rahmenebene senkrechter Richtung gesehen etwa mittig im Schenkel des Verbindungselements angeordnet ist und in eine im Verbindungselement an der Rahmeninnenseite vorgesehene flache, taschenartige Aussparung mündet.

Der durch die Erfindung erreichte Vorteil besteht im wesentlichen darin, daß der Kleber innerhalb der rundum geschlossenen Einspritzbohrung zur Innenseite des Rahmens hin in die dort vorgesehene Aussparung geleitet wird. Der Rand der Aussparung sorgt dafür, daß der Kleber im für die Verklebung vorgesehenen Bereich, nämlich der durch die Aussparung gebildeten Kleberverteilfläche bleibt, also nicht undefiniert verteilt wird und somit genau an die zu verklebenden Flächen gelangt. Damit ist auch sichergestellt, daß im Bereich der Sichtfläche der Gehrungsfuge kein Kleber nach außen austreten kann. Auch Prägungen am Rahmen mit Hilfe von Messern werden dadurch nicht beeinträchtigt. Im übrigen ist hierdurch das Einbringen von Füllstücken in das Verbindungselement entbehrlich, soweit dieses Hohlräume aufweist.

Je nach Rahmenbreite kann es vorteilhaft sein, wenn die Einspritzbohrung im Anschluß an den senkrecht zur Längsrichtung des Schenkels ausgerichteten, zur Aufnahme des Verbindungsbolzens vorgesehenen Bereich schräg in Richtung zum freien Ende des Schenkels hin gerichtet verläuft. Dieser schräge Verlauf stellt gerade bei breiten Rahmen sicher, daß die Mündung der Einspritzbohrung ausreichenden Abstand von der Gehrungsfuge einhält.

Nach einer ersten vorteilhaften Weitergestaltung der Erfindung kann bei als Gußteil ausgebildetem Verbindungselement die Einspritzbohrung integraler Bestandteil des Formteils sein. Nach einer anderen Ausgestaltung besteht jedoch auch die Möglichkeit, daß das Verbindungselement von zwei in der Rahmenebene geteilten Formteilen gebildet ist, die an ihrer gegenseitigen Anlagefläche zwei korrespondierende Zylinderhalbschalen aufweisen, die gemeinsam die Einspritzbohrung bilden.

Soweit das Einbringen der Einspritzbohrung in das Verbindungselement unmittelbar bei der Herstellung zu aufwendig ist, beispielsweise dann, wenn das Verbindungselement durch Ablängen von einem geeignet geformten, stranggepreßten Profil erfolgt, kann es günstiger sein, wenn die Einspritzbohrung von einer in Ausnehmungen des Verbindungsprofils eingesetzten Hülse gebildet ist. Dann ist es darüberhinaus sogar möglich, daß die Hülse aus einem anderen Material als das Verbindungselement, also z. B. aus Kunststoff besteht.

Im folgenden wird die Erfindung an in der Zeichnung dargestellten Ausführungsbeispielen näher erläutert; es zeigen:
- Fig. 1 nach: einen nur im Eckbereich dargestellten Rahmen der Erfindung in einer ersten Ausführungsform,
- Fig. 2: einen Schnitt längs der Linie A-A nach Fig. 1,
- Fig. 3: eine weitere Ausführungsform der Erfindung in der Fig. 1 entsprechender Darstellung,
- Fig. 4: eine Draufsicht auf den Eckwinkel nach Fig. 3,
- Fig. 5: und 6 eine in der Darstellung den Fig. 3 und 4 entsprechende Ausführungsform mit zweigeteiltem Gußeckwinkel,
- Fig. 7: eine Ausführungsform mit schräg verlaufender Einspritzbohrung.

Die in der Zeichnung dargestellte Eckverbindung ist Teil eines Rahmens für beispielsweise Fenster, Türen, Fassaden oder dergleichen. Der Rahmen wird gebildet von vorzugsweise aus Metall bestehenden Hohlprofilen 1, 2 sowie von hier als Eckverbinder ausgebildeten Verbindungselementen 3, die in die Hohlprofile 1, 2 greifen. Diese Eckverbinder 1, 2 sind in der Regel zunächst mechanisch mit den Hohlprofilen 1, 2 verbunden, beispielsweise in Form eines von außen in eine entsprechende Bohrung eingepreßten Bolzens oder einer in eine Aussparung des Verbindungselements eingeprägten bzw. eingestanzten Lasche. Zusätzliche Festigkeit erhält der Rahmen durch eine Verklebung im Eckbereich, wofür wenigstens ein von der Rahmenaußenseite zur Rahmeninnenseite hin sich erstreckender Kanal vorgesehen ist, über den zwischen das Verbindungselement 3 und das Hohlprofil 1, 2 der Kleber 6 eingebracht wird. Da der Kleber 6 erst nach der Montage des Rahmens eingespritzt wird, ist im Hohlprofil 1, 2 an der Rahmenaußenseite eine an den Kanal anschließende Einspritzöffnung 4 für den Kleber 6 vorgesehen.

Der Kanal ist im einzelnen als Einspritzbohrung 5 ausgebildet, die sich innerhalb und quer zur Längsrichtung des Schenkels erstreckt und an der Rahmeninnenseite mündet. Dabei verläuft die Einspritzbohrung 5 so, daß sie jedenfalls im Bereich der Einspritzöffnung 4 zunächst senkrecht zur Längsrichtung des Hohlprofils 1, 2 ausgerichtet ist und zur Einspritzöffnung 4 fluchtet. Hierdurch bildet die Einspritzöffnung 4 gemeinsam mit der Einspritzbohrung 5 eine Aufnahme für den Verbindungsbolzen 8. Auf diese Art und Weise erübrigt es sich, für die mechanische Verbindung zwischen dem Hohlprofil 1, 2 und dem Verbindungselement 3 mittels des Verbindungsbolzens 8 hierfür zusätzliche mechanische Bearbeitungen vorzunehmen. Da in der Regel der Rahmen zunächst fertig montiert und im Anschluß daran der Kleber 6 eingespritzt wird, ist es günstig, wenn der Verbindungsbolzen 8 als Hülse ausgebildet ist, da dann durch diesen hindurch das Einspritzen des Klebers 6 erfolgen kann.

Die Einspritzbohrung 5 ist in zur Rahmenebene senkrechter Richtung gesehen etwa mittig im Schenkel des Verbindungselements 3 angeordnet, wie sich dies aus den Fig. 2, 4 und 6 ersehen läßt. Die Einspritzbohrung 5 mündet dabei in eine im Verbindungselelement 3 an der Rahmeninnenseite vorgesehene flache, taschenartige Aussparung 7, die in Fig. 2 im Querschnitt, in den Fig. 4 und 6 in Draufsicht erkennbar ist. Diese Aussparung 7 dient der Aufnahme des Klebers 6 und schafft zugleich mit ihrem Rand eine Begrenzung, über die hinaus der Kleber 6 in der Regel nicht fließen wird, so daß insbesondere ein Austreten des Klebers 6 aus der Gehrungsnut verhindert wird.

Bei einer größeren Breite des Rahmens und damit auch des Eckverbinders kann, wie dies in Fig. 7 dargestellt ist, die Einspritzbohrung 5 im Anschluß an den senkrecht zur Längsrichtung des Schenkels ausgerichteten, zur Aufnahme des Verbindungsbolzens 8 vorgesehenen Bereich schräg in Richtung zum freien Ende des Schenkels hin gerichtet verlaufen. Dadurch tritt auch bei größerer Rahmenbreite der Kleber 6 mit ausreichendem Abstand von der Gehrungsfuge in die Aussparung 7 aus.

Bei als Gußteil ausgebildetem Verbindungselement 3 kann die Einspritzbohrung 5 integraler Bestandteil des Formteils sein. Das Verbindungselement 3 kann jedoch auch, wie dies in den Fig. 5 und 6 dargestellt ist, von zwei in der Rahmenebene geteilten Formteilen gebildet sein, die an ihrer gegenseitigen Anlagefläche zwei korrespondierende Zylinderhalbschalen aufweisen, die gemeinsam die Einspritzbohrung 5 bilden. Schließlich kann, wie dies insbesondere aus der Fig. 3 zu ersehen ist, die Einspritzbohrung 5 von einer in Ausnehmungen des Verbindungselements 3 eingesetzten Hülse 9 gebildet sein. Diese Hülse 9 kann sogar aus andersartigem Werkstoff als das Verbindungselement 3, beispielsweise aus Kunststoff bestehen.

Der Arbeitsablauf bei der Montage eines Rahmens nach der Erfindung gestaltet sich so, daß nach dem Vorbereiten der Profile 1, 2 und dem Einbringen der Bohrung zum Einspritzen des Klebers 6 zunächst im Bereich der Gehrungsschnittfläche ein Kleber- oder Dichtstoffauftrag erfolgt, dann der Eckwinkel eingeschoben und somit der komplette Rahmen zusammengefügt wird. Als nächstes wird der hülsenförmig ausgebildete Bolzen 8 in die Einspritzbohrung 5 eingeschlagen und schließlich der Kleber 6 eingespritzt.

## Patentansprüche

1. Rahmen für Fenster, Türen, Fassaden oder dergleichen, mit vorzugsweise aus Metall bestehenden Hohlprofilen (1, 2) sowie mit einem in die Hohlprofile (1, 2) greifenden Verbindungselement (3), insbesondere einem Eckverbinder, wobei das Verbindungselement (3) für jedes der Hohlprofile (1, 2) wenigstens einen von der Rahmenaußenseite zur Rahmeninnenseite hin sich erstreckenden Kanal für einen zwischen das Verbindungselement (3) und das Hohlprofil (1, 2) einzubringenden Kleber (6) aufweist, wozu im Hohlprofil (1, 2) an der Rahmenaußenseite eine an den Kanal anschließende Einspritzöffnung (4) für den Kleber (6) vorgesehen ist, und wobei der Kanal in jedem der Schenkel des Verbindungselements (3) in Form einer sich innerhalb und quer zur Längsrichtung des Schenkels erstreckenden, an der Rahmeninnenseite mündenden Einspritzbohrung (5) ausgebildet ist, die im Bereich der Einspritzöffnung (4) senkrecht zur Längsrichtung des Hohlprofils (1, 2) ausgerichtet ist und zur Einspritzöffnung (4) fluchtet, **dadurch gekennzeichnet, daß** die Einspritzöffnung (4) gemeinsam mit der Einspritzbohrung (5) einen als Hülse ausgebildeten Verbindungsbolzen (8) aufnimmt und die Einspritzbohrung (5) in zur Rahmenebene senkrechter Richtung gesehen etwa mittig im Schenkel des Verbindungselements (3) angeordnet ist und in eine im Verbindungselement (3) an der Rahmeninnenseite vorgesehene flache, taschenartige Aussparung (7) mündet.

2. Rahmen nach Anspruch 1, **dadurch gekennzeichnet, daß** die Einspritzbohrung (5) im Anschluß an den senkrecht zur Längsrichtung des Schenkels ausgerichteten, zur Aufnahme des Verbindungsbolzens (8) vorgesehenen Bereich schräg in Richtung zum freien Ende des Schenkels hin gerichtet verläuft.

3. Rahmen nach Anspruch 1 oder 2, **dadurch gekennzeichnet, daß** bei als Gußteil ausgebildetem Verbindungselement (3) die Einspritzbohrung (5) integraler Bestandteil des Formteils ist.

4. Rahmen nach Anspruch 1 oder 2, **dadurch gekennzeichnet, daß** das Verbindungselement (3) von zwei in der Rahmenebene geteilten Formteilen gebildet ist, die an ihrer gegenseitigen Anlagefläche zwei korrespondierende Zylinderhalbschalen aufweisen, die gemeinsam die Einspritzbohrung (5) bilden.

5. Rahmen nach Anspruch 1 oder 2, **dadurch gekennzeichnet, daß** die Einspritzbohrung (5) von einer in Ausnehmungen des Verbindungselements (3) eingesetzten Hülse (9) gebildet ist.

6. Rahmen nach Anspruch 5, **dadurch gekennzeichnet, daß** die Hülse (9) aus Kunststoff besteht.

## Claims

1. A frame for windows, doors, facades or the like, comprising hollow profile members (1, 2) preferably comprising metal and a connecting element (3) engaging into the hollow profile members (1, 2), in particular a corner connector, wherein the connecting element (3) has for each of the hollow profile members (1, 2) at least one passage extending from the outside of the frame to the inside of the frame, for an adhesive (6) which is to be introduced between the connecting element (3) and the hollow profile member (1, 2), for which purpose an injection opening (4) adjoining the passage is provided for the adhesive (6) in the hollow profile member (1, 2) at the outside of the frame, and wherein the passage is provided in each of the limbs of the connecting element (3) in the form of an injection bore (5) which extends within and transversely with respect to the longitudinal direction of the limb and which opens at the inside of the frame and which in the region of the injection opening (4) is oriented perpendicularly to the longitudinal direction of the hollow profile member (1, 2) and is aligned with respect to the injection opening (4), **characterised in that** the injection opening (4) together with the injection bore (5) receives a connecting pin (8) in the form of a sleeve and the injection bore (5) is arranged approximately centrally in the limb of the connecting element (3) viewed in a direction perpendicular to the plane of the frame and opens into a shallow, pocket-like recess (7) provided in the connecting element (3) at the inside of the frame.

2. A frame according to claim 1 **characterised in that** adjoining the region which is oriented perpendicularly to the longitudinal direction of the limb and which is provided for receiving the connecting pin (8) the injection bore (5) extends directed inclinedly in a direction towards the free end of the limb.

3. A frame according to claim 1 or claim 2 **characterised in that**, in the case of a connecting element (3) in the form of a casting, the injection bore (5) is an integral constituent part of the shaped portion.

4. A frame according to claim 1 or claim 2 **characterised in that** the connecting element (3) is formed by two shaped portions which are divided in the plane of the frame and which at their mutual contact surfaces have two corresponding semicylindrical shell portions which jointly form the injection bore (5).

5. A frame according to claim 1 or claim 2 **characterised in that** the injection bore (5) is formed by a sleeve (9) inserted into openings in the connecting element (3).

6. A frame according to claim 5 **characterised in that** the sleeve (9) comprises plastic material.

## Revendications

1. Cadre pour fenêtres, portes, façades ou éléments analogues, comprenant des profilés creux (1, 2) réalisés de préférence en métal, ainsi qu'un élément d'assemblage (3), notamment un élément de liaison d'angle, s'engageant dans les profilés creux (1, 2), l'élément d'assemblage (3) présentant pour chacun des profilés creux (1, 2) au moins un conduit qui s'étend de la face extérieure du cadre vers la face intérieure du cadre et est destiné à recevoir un adhésif (6) devant être introduit entre l'élément d'assemblage (3) et le profilé creux (1, 2), le profilé creux (1, 2) comportant à cet effet, sur la face extérieure du cadre, un orifice d'injection (4) pour l'adhésif (6) qui se raccorde au conduit, et le conduit étant aménagé dans chacune des ailes de l'élément d'assemblage (3) sous la forme d'un passage d'injection (5) qui s'étend à l'intérieur de l'aile, perpendiculairement à la direction longitudinale de celle-ci, débouche sur la face intérieure du cadre, est orienté perpendiculairement à la direction longitudinale du profilé creux (1, 2), dans la région de l'orifice d'injection (4), et est aligné avec l'orifice d'injection (4), **caractérisé par le fait que** l'orifice d'injection (4), conjointement avec le passage d'injection (5), reçoit un axe d'assemblage (8) conformé en manchon, et le passage d'injection (5) est disposé sensiblement au milieu de l'aile de l'élément d'assemblage (3), vu dans la direction perpendiculaire au plan du cadre, et débouche dans une cavité (7) plate en forme de poche aménagée dans l'élément d'assemblage (3), sur la face intérieure du cadre.

2. Cadre selon la revendication 1, **caractérisé par le fait que** le passage d'injection (5), à la suite du tronçon orienté perpendiculairement à la direction longitudinale de l'aile et destiné à recevoir l'axe d'assemblage (8), s'étend en biais, en direction de l'extrémité libre de l'aile.

3. Cadre selon la revendication 1 ou 2, **caractérisé par le fait que**, lorsque l'élément d'assemblage (3) est réalisé sous forme de pièce moulée, le passage d'injection (5) fait partie intégrante de la pièce moulée.

4. Cadre selon la revendication 1 ou 2, **caractérisé par le fait que** l'élément d'assemblage (3) est constitué de deux pièces moulées qui sont divisées dans le plan du cadre et présentent, sur leurs surfaces d'appui réciproques, deux demi-coques de cylindre correspondantes qui forment ensemble le passage d'injection (5).

5. Cadre selon la revendication 1 ou 2, **caractérisé par le fait que** le passage d'injection (5) est formé d'un manchon (9) qui est inséré dans des évidements de l'élément d'assemblage (3).

6. Cadre selon la revendication 5, **caractérisé par le fait que** le manchon (9) est réalisé en matière plastique.
